# EUROPÄISCHE PATENTSCHRIFT

(11) **EP 3 625 417 B1**
(45) Veröffentlichungstag und Bekanntmachung des Hinweises auf die Patenterteilung: **25.08.2021**
(21) Anmeldenummer: 17780909.2
(22) Anmeldetag: 15.05.2017
(51) Int. Cl.: E05F 1/10

(54) **IN SEINER LÄNGE EINSTELLBARER STEUERARM**
LENGTH-ADJUSTABLE CONTROL ARM
BRAS DE COMMANDE RÉGLABLE EN LONGUEUR

(43) Veröffentlichungstag der Anmeldung: 25.03.2020
(73) Patentinhaber: Samet Kalip Ve Madeni Esya San. Ve Tic. A.S., 34513 Esenyurt/Istanbul (TR)
(72) Erfinder: HIRTSIEFER, Artur, 53819 Neunkirchen-Seelscheid (DE)
(74) Vertreter: Herrmann, Jochen
(86) Internationale Anmeldenummer: PCT/TR2017/000058
(87) Internationale Veröffentlichungsnummer: WO 2018/212724

(56) Entgegenhaltungen:
- EP-A1- 0 107 151
- EP-B1- 1 812 674
- WO-A1-2006/039729
- DE-A1- 19 612 922
- DE-U1- 7 605 916
- DE-U1-202006 020 216
- DE-U1-202014 102 477
- GB-A- 478 117
- US-A- 2 960 718

## Beschreibung

Die Erfindung betrifft einen Steuerarm zur gelenkigen Verbindung eines Klappenhalters mit einer Klappe, Faltklappe, Tür oder dergleichen, wobei der Steuerarm zur Einstellung seiner Länge zumindest einen ersten und einen daran verstellbar geführten zweiten Teleskoparm aufweist, und wobei der Steuerarm zumindest eine Feststelleinrichtung zur Fixierung der Position der beiden Teleskoparme zueinander aufweist

Die Erfindung betrifft auch eine Hebevorrichtung für eine Klappe, Faltklappe, Tür oder dergleichen mit einem Klappenhalter, einem an der Klappe, Faltklappe, Tür oder dergleichen befestigbaren Klappenlager und einem den Klappenhalter und das Klappenlager verbindenden, in seiner Länge einstellbaren Steuerarm, wobei der Steuerarm zumindest eine Feststelleinrichtung zur Fixierung seiner eingestellten Länge aufweist.

Die Erfindung betrifft weiterhin ein Verfahren zur Einstellung der Länge eines Steuerarms einer Hebevorrichtung für eine Klappe, Faltklappe, Tür oder dergleichen eines Möbelstücks, wobei der Steuerarm eine schwenkbare Verbindung zwischen einem an einem Möbelkorpus befestigten Klappenhalter und einem an der Klappe, Faltklappe, Tür oder dergleichen befestigten Klappenlager herstellt, wobei der Steuerarm zur Einstellung seiner Länge zumindest einen ersten und einen daran verstellbar geführten zweiten Teleskoparm aufweist, und wobei der Steuerarm zumindest eine Feststelleinrichtung zur Fixierung der Position der beiden Teleskoparme zueinander aufweist.

Aus der DE 20 2006 020 216 U1 ist ein Stellarm für eine Möbelklappe bekannt. Der Stellarm verbindet einen an einem Möbelstück montierten Grundkörper mit der Möbelklappe und dient zum Bewegen der Möbelklappe. Er weist ein inneres und ein äußeres Rohrteil auf, die gegeneinander teleskopisch verschiebbar gelagert sind. Dies ermöglicht eine kontinuierliche Längeneinstellung des Stellarms, so dass dieser an unterschiedlichen Schrankgrößen angepasst werden kann. Nach Einstellen der korrekten Länge werden die beiden Rohrteile durch eine Feststellvorrichtung kraftschlüssig zueinander fixiert. Dazu ist zwischen den Rohrteilen ein Klemmelement mit einer Lasche angeordnet, auf welche ein exzentrischer Vorsprung eines schwenkbar gelagerten Betätigungselements (Spannhebel) einwirkt. Durch Betätigung des Spannhebels wird die Lasche zum inneren Rohrteil hin verformt und damit das innere Rohrteil verspreizt, so dass ein Verschieben der Rohrteile zueinander unterbunden ist. Nachteilig können sich die zueinander verspreizt Rohrteile, insbesondere bei schweren Möbelklappen, unbeabsichtigt zueinander verstellen, wodurch infolge ein vollständiges Schließen der Möbelklappe nicht mehr möglich ist. Um ein während des Einstellvorgangs unbeabsichtigtes Verschieben der nicht zueinander fixierten Rohrteile zu vermeiden, ist ein zusätzliches Führungselement mit daran angeordneten, federbelasteten Reibbelägen erforderlich. Diese bilden einen Reibschluss zwischen den beiden Rohrteile, was eine gewisse Schwergängigkeit der Verschiebung bewirkt. Mit dem Führungselement ist ein zusätzliches Bauelement erforderlich, um die gewünschte Funktion des Stellarms zu erreichen.

Die EP 1 812 674 B1 beschreibt einen federvorgespannten Stellantrieb zum Bewegen einer Klappe eines Möbels. Der Stellantrieb weist einen Grundkörper zur Befestigung an einem Möbelkorpus auf. Er ist über einen Stellarm mit der Möbelklappe verbunden. Der Stellarm kann entsprechend der Lehre aus der DE 20 2006 020 216 U1 in seiner Länge verstellbarer ausgeführt sein. Dem Stellantrieb ist ein schwenkbar gelagertes Rastteil zugeordnet, an dem der Stellarm durch eine Rastverbindung festgelegt ist. Dies ermöglicht eine einfache und schnelle Montage bzw. Demontage des Stellarms. Nachteilig weist der Stellarm eine aufwändige Rastanordnung zur Festlegung an dem schwenkbar gelagerten Rast Teil auf, wodurch die Herstellkosten für den Stellarm deutlich ansteigen.

Ein Steuerarm mit den Merkmalen des einleitenden Teils des Anspruchs 1 ist aus der DE 196 12 922 A1 bekannt.

Es ist Aufgabe der Erfindung, einen Steuerarm zur gelenkigen Verbindung eines Klappenhalters mit einer Klappe, Faltklappe, Tür oder dergleichen, bereitzustellen, dessen Länge einfach, schnell und gegen unbeabsichtigtes Verstellen gesichert an eine jeweilige Klappe, Faltklappe, Tür oder dergleichen anpassbar ist.

Es ist weiterhin Aufgabe der Erfindung, eine Hebevorrichtung mit einem solchen Steuerarm bereitzustellen.

Es ist ebenfalls Aufgabe der Erfindung, ein Verfahren zur Einstellung der Länge eines solchen Steuerarms bereitzustellen.

Die den Steuerarm betreffende Aufgabe der Erfindung wird mit den Merkmalen des Anspruchs 1 gelöst, wobei dem Steuerarm eine in Richtung seiner Längenänderung zwischen den Teleskoparmen wirkende Rastverbindung zugeordnet ist, welche zumindest zwei oder mehrere entlang der Längenänderung des Steuerarms angeordnete und um einen Rastabstand beabstandete Raststellungen aufweist. Bei gelöster Feststelleinrichtung stellt sich der erfindungsgemäße Steuerarm beim Schließen der Klappe, Faltklappe, Tür oder dergleichen selbsttätig auf seine optimale Länge ein. Dabei rastet er in einer der Raststellungen ein. Durch die wirkende Rastverbindung bleibt diese Länge beim Öffnen der Klappe, Faltklappe, Tür oder dergleichen erhalten. Dazu ist vorzugsweise die zur Überwindung der Rastverbindung erforderliche Kraft größer eingestellt als die von der Klappe, Faltklappe, Tür oder dergleichen in Richtung der möglichen Längenverstellung auf den Steuerarm übertragene Kraft. Mit Hilfe der Feststelleinrichtung kann jetzt die Position der beiden Teleskoparme zueinander bei geöffneter Klappe, Faltklappe Tür oder dergleichen fixiert werden. Aufgrund der geöffneten Klappe, Faltklappe, Tür oder dergleichen ist die Feststelleinrichtung gut zugängig und kann entsprechend einfach betätigt werden. Der erfindungsgemäße Steuerarm ermöglicht die korrekte Einstellung seiner Länge nach einmaligem Schließen der Klappe, Faltklappe Tür oder dergleichen. Damit kann der Zeitbedarf zu Einstellung der Länge deutlich reduziert werden. Insbesondere bei der Verwendung von zwei Klappenhaltern, beispielsweise an beiden gegenüberliegenden Seiten der Klappe, Faltklappe, Tür oder dergleichen, kann deren Länge durch Schließen der Klappe, Faltklappe, Tür oder dergleichen gleichzeitig eingestellt und nach dem Öffnen der Klappe, Faltklappe, Tür oder dergleichen fixiert werden. Der Montageaufwand zum Aufbau eines Möbelstücks mit Klappenhalter mit solchen Steuerarm ist somit sehr gering.

Eine definierte Längeneinstellung des Steuerarms kann dadurch erreicht werden, dass aufeinanderfolgende Raststellungen in jeweils dem gleichen Rastabstand zueinander angeordnet sind.

Entsprechend einer besonders bevorzugten Ausgestaltungsvariante der Erfindung kann es vorgesehen sein, dass der Rastabstand in einem ganzzahligen Verhältnis zum Abstand möglicher Montagepositionen des Klappenhalters an einem Möbelstück steht, bevorzugt dass der Rastabstand in einem ganzzahligen Verhältnis zu 32mm steht, besonders bevorzugt dass der Rastabstand 8mm beträgt. Die korrekte Länge des Steuerarms ergibt sich bei geschlossener Klappe, Faltklappe, Tür oder dergleichen, da sich diese nur bei einem Steuerarm mit der richtigen Länge vollständig schließen lässt. Bei geschlossener Klappe, Faltklappe, Tür oder dergleichen ist der Steuerarm entlang der Anordnung der möglichen Montageposition des Klappenhalters ausgerichtet. Dabei ist der Klappenhalter an gleichmäßig zueinander beabstandeten Wandbohrungen am Korpus des Möbelstücks festgelegt. Diese Wandbohrungen dienen beispielsweise auch der Befestigung von Regalbrettern. Ihr Abstand ist standardisiert und beträgt zumeist 32 mm. Durch einen Rastabstand, der in einem ganzzahligen Verhältnis zum Abstand der möglichen Montagepositionen des Klappenhalters steht, kann die Länge des Steuerarms trotz seiner lediglich diskontinuierlichen Einstellmöglichkeiten exakt an die vorliegende Größe des Möbelstücks, der Klappe, Faltklappe, Tür oder dergleichen bzw. der Montageposition des Klappenhalters an dem Möbelstück eingestellt werden. Dadurch wird ein vollständiges Schließen der Klappe, Faltklappe, Tür oder dergleichen ermöglicht.

Die Rastverbindung zwischen den Teleskoparmen wird einfach hergestellt, indem erfindungsgemäß an zumindest einem der Teleskoparme Rastaufnahmen der Rastvorrichtung angeordnet sind, in die ein federnd gelagertes Rastelement der Rastvorrichtung eingreift.

Eine einfache Fixierung der Länge des Steuerarms wird ermöglicht, indem erfindungsgemäß die Feststelleinrichtung dazu ausgelegt ist, das Rastelement in einer Rastaufnahme zu blockieren. Das zuvor in die Rastaufnahme eingerastete Rastelement kann dann auch bei starken, auf den Steuerarm einwirkenden Zugkräften nicht mehr aus der Rastaufnahme ausgerastet werden, wodurch die Länge des Steuerarms festgelegt ist und auch durch schwere damit gehaltene Klappen, Faltklappe, Türen oder dergleichen nicht mehr verstellt werden kann.

Ein einfacher und kostengünstiger Aufbau der Feststelleinrichtung wird erfindungsgemäß dadurch erreicht, dass die Feststelleinrichtung ein Blockierelement aufweist, welches in einer ersten Betriebsstellung in Eingriff mit einer weiteren der Rastaufnahmen und in einer zweiten Betriebsstellung, in der das Rastelement nicht durch die Feststelleinrichtung in der ersten Rastaufnahme blockiert ist, außer Eingriff mit der Rastaufnahme steht. Das Blockierelement greift in die gleichen Rastaufnahmen ein, die auch zur Ausbildung der Rastverbindung verwendet sind.

Entsprechend einer bevorzugten Ausgestaltungsvariante der Erfindung kann es vorgesehen sein, dass das Blockierelement um den Rastabstand oder um ein ganzzahliges Vielfaches des Rastabstandes beabstandet zu dem Rastelement angeordnet ist. Bei eingerastete Rastverbindung, bei dem das Rastelement in eine der Rastaufnahmen eingreift, ist damit das Blockierelement exakt zu einer weiteren Rastaufnahme ausgerichtet und kann mit dieser zur Fixierung der Länge des Steuerarms in Eingriff gebracht werden.

Vorteilhaft kann es vorgesehen sein, dass die Rastaufnahmen an einem der Teleskoparme angeordnet sind und dass das Blockierelement in beiden Betriebsstellungen eine arretierende Verbindung zu dem anderen Teleskoparm herstellt. Das Blockierelement ist somit in seiner ersten Betriebsstellung mit beiden Teleskoparmen fest verbunden. Damit ist eine gegenseitige Verschiebung der Teleskoparme unterbunden. In seiner zweiten Betriebsstellung ist das Blockierelement lediglich mit einem der Teleskoparme verbunden, während die Verbindung zu den Rastaufnahmen des anderen Teleskoparms aufgehoben ist. In dieser Betriebsstellung des Blockierelements können die Teleskoparme zueinander verschoben und damit die Länge des Steuerarms eingestellt werden.

Ist es vorgesehen, dass der zweite Teleskoparm als innerer Teleskoparm in dem ersten Teleskoparm als äußerem Teleskoparm geführt ist und dass die Rastaufnahmen an dem zweiten Teleskoparm angeordnet sind, so sind die Rastaufnahmen von außen nicht sichtbar und vor Verschmutzung geschützt angeordnet. Die Rastverbindung ist von außen nicht zugängig und kann somit nicht versehentlich gelöst werden.

Eine platzsparende Anordnung der Rastverbindung und/oder der Feststelleinrichtung kann dadurch erreicht werden, dass in den zweiten Teleskoparm eine in Richtung seiner Längserstreckung verlaufende Nut eingeformt ist und dass die Rastverbindung und/oder die Feststelleinrichtung zumindest teilweise in der Nut angeordnet ist Vorteilhaft ist der zweite Teleskoparm als innerer Teleskoparm in dem ersten Teleskoparm als äußerem Teleskoparm geführt. Damit ist die Nut zumindest abschnittsweise von dem ersten Teleskoparm verdeckt und damit vor Verschmutzung geschützt angeordnet.

Eine besonders bevorzugte Erfindungsvariante ist dergestalt, dass in der Nut ein Nutenstein geführt ist, an dem das Rastelement und/oder das Blockierelement angeordnet ist. Der Nutenstein kann in dem von dem äußeren Teleskoparm überdeckten Bereich der Nut angeordnet sein. Das Rastelement kann dann eine Rastverbindung zwischen dem Nutenstein und den Rastaufnahmen am zweiten Teleskoparm herstellen. Das Blockierelement kann in seiner ersten Betriebsstellung in eine Rastaufnahme eingreifen, wodurch der Nutenstein nicht mehr verstellbar mit dem zweiten Teleskoparm verbunden ist. Bei gelöstem Blockierelement kann der Nutenstein gegenüber dem zweiten Teleskoparm verschoben werden, wobei das Rastelement in die aufeinanderfolgenden Rastaufnahmen eingreift und jeweils eine lösbare Rastverbindung mit diesen herstellt. Gleichzeitig kann das Blockierelement in beiden Betriebsstellung (blockierte und gelöste Stellung) mit dem ersten, äußeren Teleskoparm verbunden sein, wodurch der Nutenstein fest mit dem ersten Teleskoparm verbunden ist. In der zweiten, gelösten Betriebsstellung des Blockierelements kann somit der zweite Teleskoparm entsprechend der vorgegebenen Rasterung gegenüber dem ersten Teleskoparm verstellt werden. In der ersten, geschlossenen Betriebsstellung des Blockierelements sind die beiden Teleskoparme zueinander fixiert.

Eine geschützte Anordnung der Rastaufnahmen kann dadurch erreicht werden, dass die Rastaufnahmen innerhalb der Nut, vorzugsweise an einem Nutboden, angeordnet sind. Die Rastverbindung kann so vollständig innerhalb der Nut angeordnet sein.

Vorteilhaft kann es vorgesehen sein, dass das Rastelement als ein federvorgespannter Raststift ausgebildet ist, welcher in einer Stiftführung linear beweglich an dem Nutenstein geführt ist. Der Raststift ist vorteilhaft quer zur Richtung der Längenverstellung des Steuerarms ausgerichtet. Damit kann eine Rastverbindung zwischen dem Raststift und einer Rastaufnahme mit einer ausreichend hohen Haltekraft bereitgestellt werden, so dass sich diese beim Öffnen der Klappe, Faltklappe, Tür oder dergleichen nicht selbsttätig verstellt. Damit wird eine einfache Einstellung der Länge des Steuerarms ermöglicht.

Ein geringer Teileaufwand lässt sich dadurch erreichen, dass das Rastelement als federelastischer Rastansatz mit einem Rastkopf ausgebildet ist, welcher mit dem Nutenstein verbunden, vorzugsweise einstückig verbunden, ist.

Eine einfache und dennoch wirkungsvolle Feststelleinrichtung kann dadurch erreicht werden dass das Blockierelement der Feststelleinrichtung als Feststellschraube ausgebildet ist, welche in den Nutenstein eingeschraubt ist und endseitig in einer ersten Betriebs-Einschraubtiefe in Eingriff mit einer der Rastaufnahmen an dem zweiten Teleskoparm und in einer zweiten Betriebs-Einschraubtiefe außer Eingriff mit der Rastaufnahme steht und/oder dass die Feststellschraube in beiden Betriebs-Einschraubtiefen an dem erste Teleskoparm festgelegt ist. Die Längenverstellung des Steuerarms kann somit durch Eindrehen der Feststellschraube blockiert und durch Herausdrehen der Feststellschraube zugelassen werden.

Besonders bevorzugt kann es dabei vorgesehen sein, dass die Feststellschraube, vorzugsweise ein Schraubenkopf der Feststellschraube, bei beiden Betriebs-Einschraubtiefen in einer Arretierbohrung am ersten Teleskoparm und von außen zugängig angeordnet ist. Der Nutenstein kann so von dem äußeren Teleskoparm abgedeckt in der Nut am inneren Teleskoparm angeordnet sein. Der Zugriff auf die Feststellschraube erfolgt über die Arretierbohrung. Die Feststellschraube stellt durch ihren Eingriff in die Arretierbohrung in beiden Betriebs-Einschraubtiefen eine Verbindung zu dem äußeren Teleskoparm her. Dadurch ist die Feststellschraube in allen Längeneinstellungen des Steuerarms fluchtend zu der Arretierbohrung angeordnet und entsprechend zugängig. Zur Demontage des Steuerarms kann die Feststellschraube aus dem Nutenstein herausgeschraubt und durch die Arretierbohrung entnommen werden. Die Teleskoparme können jetzt auseinandergezogen und voneinander getrennt werden.

Eine mögliche Erfindungsvariante kann dadurch gekennzeichnet sein, dass der Nutenstein eine als Durchgangsbohrung ausgeführte Schraubaufnahme aufweist, in welche die Feststellschraube eingeschraubt ist und dass die Schraubaufnahme auf Seiten des Schraubenkopfes der Feststellschraube zu einer Schraubenkopfaufnahme aufgeweitet ist. Die Feststellschraube kann soweit in die Durchgangsbohrung eingeschraubt werden, dass sie endseitig aus dieser herausragt und in eine fluchtend dazu angeordnete Rastaufnahme einrastet. Entsprechend kann die Feststellschraube soweit aus der Schraubaufnahme herausgedreht werden, dass sie endseitig nicht mehr übersteht. Damit ist die Verbindung zu der Rastaufnahme aufgehoben und der Nutenstein kann gegenüber dem die Rastaufnahmen tragenden Teleskoparm unter Überwindung der Rastverbindung verschoben werden. Die Schraubenkopfaufnahme ist dazu ausgelegt bei eingeschraubte Feststellschraube einen Teil ihres Schraubenkopfes aufzunehmen. Dabei verbleibt der äußere Abschnitt des Schraubenkopfes in der Arretierbohrung des ersten Teleskoparms und stellt zu diesem eine in Verstellrichtung der Teleskoparme wirkende Verbindung her. Die Schraubenkopfaufnahme ermöglicht es vorteilhaft, dass der Schraubenkopf bei eingeschraubter Feststellschraube bündig mit der äußeren Oberfläche des ersten Teleskoparms abschließt. Zur Montage des Steuerarms können die Teleskoparme bei in die Nut eingesetztem Nutenstein und wirksamer Rastverbindung zusammengeschoben werden, bis die in den Nutenstein eingebrachte Schraubaufnahme zur Aufnahme der Feststellschraube fluchtend zu der Arretierbohrung ausgerichtet ist. Die Feststellschraube kann dann durch die Arretierbohrung hindurch in die Schraubaufnahme eingedreht werden, wodurch die Verbindung zwischen den Nutenstein und dem ersten Teleskoparms hergestellt wird.

Entsprechend einer möglichen Erfindungsvariante kann es vorgesehen sein, dass die Feststelleinrichtung eine zu öffnende und zu schließende Blockieranordnung aufweist, welche in ihrer geschlossenen Stellung den Nutenstein gegenüber einem oder beiden Teleskoparmen verspannt. Die Blockieranordnung greift somit nicht in die Rastaufnahmen ein. Dies ermöglicht es beispielsweise, dass die Rastverbindung zwischen dem Nutenstein und einer oder beiden Nutseitenwänden ausgebildet ist, während die Blockieranordnung zwischen dem Nutboden und dem ersten Teleskoparm wirksam ist.

Eine einfache und leicht montierbare Verbindung zwischen dem Steuerarm und dem Klappenhalter kann dadurch erreicht werden, dass der erste Teleskoparm an seinem dem zweiten Teleskoparm abgewandten Ende einen Befestigungsbereich aufweist, mit dem er auf einen Halteansatz eines schwenkbar gelagerten Hebels des Klappenhalters aufsteckbar ist. Dadurch wird eine definierte Befestigung des Steuerarms an dem Klappenhalter als Voraussetzung für die korrekte Einstellung der Länge des Steuerarms erreicht.

Die die Hebevorrichtung betreffende Aufgabe wird gemäß Anspruch 17 durch einen erfindungsgemäßen Steuerarm entsprechend der vorangegangenen Beschreibung gelöst. Der Steuerarm kann einfach und schnell an die Größe des Möbelstücks und der daran angelenkten Klappe, Faltklappe, Tür oder dergleichen angepasst werden. Dies ermöglicht eine einfache und schnelle Montage der Hebevorrichtung.

Eine einfach zu montierende und gleichzeitig stark belastbare Verbindung zwischen dem Steuerarm und dem Klappenhalter kann dadurch erreicht werden, dass der Klappenhalter einen schwenkbar gelagerten Hebel mit einem Halteansatz aufweist, auf den ein erster Teleskoparm des Steuerarms aufgesteckt ist, dass in den Halteansatz eine Fixierschraube eingeschraubt ist, und dass die vollständig eingeschraubte Fixierschraube außer Eingriff und die teilweise eingeschraubte Fixierschraube in Eingriff mit einer Fixierbohrung an dem ersten Teleskoparm steht. Zum Aufstecken des Steuerarms auf den Halteansatz wird zunächst die Fixierschraube vollständig eingeschraubt. Dann wird der Steuerarm auf den Halteansatz aufgeschoben, bis die Fixierbohrung fluchtend zu der Fixierschraube angeordnet ist. Vorzugsweise weist der Halteansatz einen Anschlag auf, an dem der Steuerarm bei korrekter Positionierung anliegt. Anschließend wird ein Werkzeug durch die Fixierbohrung zu der Fixierschraube geführt und diese so weit herausgeschraubt, dass sie in Eingriff mit der Fixierbohrung steht. Der Steuerarm ist so fest mit dem Halteansatz verbunden. Die so erhaltene, definierte Befestigung des Steuerarms an dem Klappenhalter ermöglicht die korrekte Einstellung der Länge des Steuerarms.

Entsprechend einer besonders bevorzugten Ausstattungsvariante der Erfindung kann es vorgesehen sein, dass der Kopf der Fixierschraube einen Anschlag und daran anschließend einen Fixierabschnitt aufweist und dass die teilweise in den Halteansatz eingeschraubte Fixierschraube mit ihrem Anschlag an dem Teleskoparm anliegt und mit dem Fixierabschnitt in Eingriff mit der Fixierbohrung steht. Die korrekte Position der Fixierschraube zur Festlegung des Steuerarms an dem Halteansatz ist durch den Anschlag gegeben. Vorteilhaft ist der Fixierabschnitt derart über dem Anschlag vorstehend ausgebildet, dass er bei an dem Teleskoparm anliegendem Anschlag in die Fixierbohrung eingreift, jedoch gegenüberliegend zum Anschlag nicht aus dieser herausragt. Bei fertig montiertem Steuerarm schließt die Fixierschraube auf diese Weise vorteilhaft mit der Außenfläche des Steuerarms ab.

Ist es vorgesehen, dass der Steuerarm über ein Schwenklager mit dem Klappenlager verbunden ist und dass das Klappenlager eine stufenlose lineare Verstellung des Schwenklagers gegenüber einer daran befestigten Klappe, Faltklappe, Tür oder dergleichen ermöglicht, so können sich durch die Rastabstände ergebende Abweichungen der einstellbaren Länge des Steuerarms von einer optimalen Länge ausgeglichen werden. Vorteilhaft entspricht der lineare Stellweg des Schwenklagers zumindest dem Rastabstand zwischen benachbarten Raststufen des Steuerarms.

Die das Verfahren betreffende Aufgabe der Erfindung wird mit den Merkmalen des Anspruchs 21 gelöst.

Um geringe Abweichungen der eingestellten Länge des Steuerarms von der optimalen Länge ausgleichen zu können kann es vorgesehen sein, dass zur Feinabstimmung der Schließposition der Klappe, Faltklappe, Tür oder dergleichen eine Ankoppelstelle des Steuerarms an dem Klappenlager verstellt wird.

Die Erfindung wird im Folgenden anhand eines in den Zeichnungen dargestellten Ausführungsbeispiels näher erläutert. Es zeigen:
- Figur 1: ein Möbelstück mit einer angelenkten Faltklappe und einer Hebevorrichtung mit einem Steuerarm,
- Figur 2: den Steuerarm in einer perspektivischen Seitenansicht,
- Figur 3: einen Abschnitt des Steuerarms in einer Draufsicht,
- Figur 4: einen Abschnitt des Steuerarms in einer Explosionsdarstellung,
- Figur 5: den Steuerarm in einer teilweise geschnittenen Seitendarstellung,
- Figur 6: einen Ausschnitt des Steuerarms in einer seitlichen Schnittdarstellung,
- Figur 7: in einer seitlichen Schnittdarstellung das in Figur 1 gezeigte Möbelstück mit der angelenkten Faltklappe, der Hebevorrichtung und dem Steuerarm und
- Figur 8: einen Ausschnitt des Steuerarms in einer seitlichen Schnittdarstellung.

Figur 1 zeigt ein Möbelstück 10 mit einer angelenkten Faltklappe und einer Hebevorrichtung mit einem Steuerarm 40. Das Möbelstück 10 ist vorliegend als Hängeschrank ausgebildet. Der Möbelkorpus weist eine Seitenwand 11, eine Rückwand 12, einen Schrankdeckel 13 und einen Schrankboden 14 auf. An der Seitenwand 11 ist eine Halterung 20 zur Befestigung des Möbelstücks, beispielsweise an einer Wand, angeordnet. Der Innenraum des Möbelstücks 10 ist durch ein Regalbrett 15 unterteilt. Dazu sind in die Seitenwand 11 und in eine nicht gezeigte, der Seitenwand 11 gegenüberliegend angeordnete zweite Seitenwand vordere und hintere Wandbohrungen 16.1, 16.2 eingebracht. In jeweils eine vordere und eine hintere Wandbohrung 16.1, 16.2 sind nicht dargestellt Halteelemente eingebracht, auf denen das Regalbrett 15 aufliegt. Die vorderen und hinteren Wandbohrungen 16.1, 16.2 sind untereinander jeweils durch einen fest vorgegebenen Bohrungsabstand 17 zueinander beabstandet. Der Bohrungsabstand 17 ist standardisiert und beträgt vorliegend 32 mm.

Das Möbelstück 10 kann durch die vorliegend teilgeöffnet dargestellte Faltklappe verschlossen werden. Die Faltklappe weist eine erste und eine zweite Teilklappe 18, 19 auf. Die beiden Teilklappen 18, 19 sind durch ein Mittenscharnier 22 miteinander verbunden. Die erste Teilklappe 18 ist mit einem Möbelscharnier 21 gelenkig an dem Möbelkorpus und dort an dem Schrankdeckel 13 befestigt.

Die Hebevorrichtung unterstützt den Öffnung- und Schließvorgang der Faltklappe. Sie ist vorliegend dazu ausgebildet, die Faltklappe auch in einem teilgeöffneten Zustand in ihrer Position zu halten. Dazu weist sie einen Klappenhalter 30 auf, der an der Seitenwand 11 des Möbelstücks 10 befestigt ist. Der Klappenhalter 30 ist zumindest an einer der vorderen Wandbohrungen 16.1 festgelegt. Die Montageposition des Klappenhalters 30 kann in Abhängigkeit von der Größe des Möbelstücks 10 und der Faltklappe gewählt werden. Dabei sind die möglichen Montagepositionen durch die Lage der vorderen Wandbohrungen 16.1 vorgegeben. Ein in Figur 7 gezeigte Gehäuse 32 des Klappenhalters 30 ist in der Darstellung gemäß Figur 1 durch einen Deckel 31 abgedeckt. Ein Halteansatz 33.1 ist aus dem Gehäuse 32 herausgeführt. Wie näher aus Figur 7 zu entnehmen ist, ist der Halteansatz 33.1 Teil eines schwenkbar an dem Klappenhalter 30 gelagerten Hebels 33. Der Steuerarm 40 ist mit seinem einen Ende mit dem Halteansatz 33.1 verbunden.

Der Steuerarm 40 weist einen ersten und einen zweiten Teleskoparm 41, 42 auf. Dabei bildet der erste Teleskoparm 41 einen äußeren Teleskoparm, in dem der zweite Teleskoparm 42 als innerer Teleskoparm linear verstellbar gelagert ist. Durch eine entsprechende Verschiebung des zweiten Teleskoparms 42 gegenüber dem ersten Teleskoparm 41 kann die Länge des Steuerarms 40 verändert werden. An seinem dem ersten Teleskoparm 41 abgewandten Ende weist der zweite Teleskoparm 42 einen Halteabschnitt 43 auf. Der Halteabschnitt 43 ist gebogen geformt. Endseitig ist der Halteabschnitt 43 über ein Schwenklager 51 schwenkbar mit einem Klappenlager 50 verbunden. Das Klappenlager 50 ist an der inneren Oberfläche der zweiten Teilklappe 19 der Faltklappe befestigt.

Zum Öffnen und Schließen des Möbelstücks 10 wird die Faltklappe um das Möbelscharnier 21 geschwenkt. Dabei ist die zweite Teilklappe 19 durch das Mittenscharnier 22 und die Hebevorrichtung geführt. Die Hebevorrichtung überträgt eine in Öffnungsrichtung wirkende Kraft von dem Klappenhalter 30 über den Steuerarm 40 und das Klappenlager 50 auf die Faltklappe.

Beim Öffnen der Faltklappe wird die zweite Teilklappe 19 auch um die in Figur 7 gezeigte Schwenkachse 33.4 des Klappenhalters 30 geschwenkt. Dies führt zu einer Faltbewegung der beiden Teilklappen 18, 19 um das Mittenscharnier 22, bis diese in einem spitzen Winkel zueinander ausgerichtet und von der Hebevorrichtung gestützt im oberen Bereich des Möbelstücks 10 gehalten sind.

Im geschlossenen Zustand liegen die beiden Teilklappen 18, 19 in einer Ebene an dem Möbelkorpus an. Der Steuerarm 40 ist dann im Inneren des Möbelstücks 10 angeordnet und verläuft seitlich der Faltklappe. Durch die gebogene Form des Halteabschnitts 43 ist der Steuerarm 40 zu dem Schwenklager 51 an dem in den Möbelkorpus hineinragenden Klappenlager 50 geführt. Der geschlossene Zustand definiert die erforderliche Länge des Steuerarms 40. Bei zu langem oder zu kurzem Steuerarm 40 kann die Faltklappe nicht vollständig an dem Möbelkorpus anliegend geschlossen werden. Bei Verwendung von nicht in ihrer Länge einstellbaren Klappenhebeln als Verbindung zwischen dem Klappenhalter 30 und dem Klappenlager 50 müssen für verschieden große Möbelstücke jeweils Klappenhebel in einer geeigneten Länge vorgesehen werden. Dies ist logistisch aufwändig und führt zu Fehlfunktionen, beispielsweise bei Verwendung eines falschen Klappenhebels. Durch die Verwendung des in seiner Länge einstellbaren Steuerarms 40 kann dieser an die jeweiligen Einbaubedingungen angepasst werden.

Figur 2 zeigt den Steuerarm 40 in einer perspektivischen Seitenansicht. Der zweite Teleskoparm 42 weist einen rechteckigen Querschnitt auf. Der erste Teleskoparm 41 ist rohrförmig ausgebildet. Er weist einen rechteckigen Innenquerschnitt auf. Damit ist entlang seiner Längserstreckung eine Aufnahme für den zweiten Teleskoparm 42 gebildet. Der zweite Teleskoparm 42 ist vorliegend teilweise in den ersten Teleskoparm 41 eingeschoben. Durch Einschieben des zweiten Teleskoparms 42 in den ersten Teleskoparm 41 bzw. Herausziehen des zweiten Teleskoparms 42 aus dem ersten Teleskoparm 41 kann die Länge des Steuerarms 40 eingestellt werden. Die beiden Teleskoparm 41, 42 können mit Hilfe einer Feststellschraube 65 zueinander fixiert werden. In den zweiten Teleskoparm 42 ist eine Nut 42.1 eingearbeitet Die Nut 42.1 verläuft entlang der Längserstreckung des Steuerarms 40. Sie ist zur Seite der Feststellschraube 65 hin geöffnet. Endseitig bildet der zweite Teleskoparm 42 den gebogen ausgeführten Halteabschnitt 43 aus. Am Ende des Halteabschnitts 43 ist dieser von einer Achsbohrung 43.1 durchbrochen. Die Achsbohrung 43.1 ist quer zur Längserstreckung des Steuerarms 40 ausgerichtet. Sie dient als Teil des Schwenklagers 51 der gelenkigen Verbindung des Steuerarms 40 mit dem in Figur 1 gezeigten Klappenlager 50.

Figur 3 zeigt einen Abschnitt des Steuerarms 40 in einer Draufsicht. Der zweite Teleskoparm 42 ist teilweise in den ersten Teleskoparm 41 eingeschoben. Die Ansicht ermöglicht den Blick in die Nut 42.1 des zweiten Teleskoparms 42. Die Nut 42.1 ist seitlich durch beabstandet zueinander angeordnete Nutseitenwände 42.3 begrenzt Gegenüberliegend zur Öffnung der Nut 42.1 ist diese von einem Nutboden 42.2 abgeschlossen. In den Nutboden 42.2 sind entlang der Längserstreckung des zweiten Teleskoparms 42 Rastaufnahmen 42.4 eingeformt. Die Rastaufnahmen 42.4 sind als Eintiefungen in den Nutboden 42.2 ausgebildet Vorliegend weisen sie eine am Rand gegenüber dem Nutboden 42.2 geneigt und an ihrem Boden eben verlaufende Kontur auf. Es ist jedoch auch denkbar, andere Konturen der Rastaufnahmen 42.4, beispielsweise in Form eines Kugelabschnitts, vorzusehen. Die Rastaufnahmen 42.4 sind jeweils durch einen gleichbleibenden Rastabstand 42.5 zueinander beabstandet. Jeder Rastaufnahme 42.4 ist eine Längenangabe des Steuerarms 40 in Form einer Skalierung 42.6 zugeordnet. Die Feststellschraube 65 ist durch eine Arretierbohrung 41.1 in das Innere des ersten Teleskoparms 41 geführt. In der Draufsicht ist ein Schraubenkopf 65.2 mit einer Werkzeugaufnahme 65.3 der Feststellschraube 65 zu erkennen. Der Schraubenkopf 65.2 ist innerhalb der Arretierbohrung 41.1 angeordnet.

Der Halteabschnitt 43 ist gegenüber dem die Nut 42.1 aufnehmenden Abschnitt des zweiten Teleskoparms 42 in seinem Querschnitt verjüngt.

Figur 4 zeigt einen Abschnitt des Steuerarms 40 in einer Explosionsdarstellung. Der Nut 42.1 ist ein Nutenstein 60 zugeordnet. Der Nutensteine 60 ist so dimensioniert, dass er in die Nut 42.1 eingelassen und darin geführt werden kann. Ein Basisteil 60.1 des Nutensteins 60 ist endseitig abgerundet ausgebildet. Die Nut 42.1 ist an ihrem Ende entsprechend abgerundet ausgeführt. Der Nutenstein 60 kann so in der Nut 42.1 bis vollständig zur deren Ende verschoben werden. Der Nutenstein 60 ist von einer quer zur Längserstreckung der Nut 42.1 ausgerichteten Stiftführung 61 durchbrochen. Die Stiftführung 61 ist als Durchgangsbohrung zur Nut 42.1 hin und gegenüberliegend geöffnet. Wie insbesondere Figur 5 zu entnehmen ist, ist die Stiftführung 61 zur Nut 42.1 hin weisend zu einer Federaufnahme 61.1 aufgeweitet. Der Federaufnahme 61.1 ist eine Feder 63 zugeordnet. Die Feder 63 ist als Druckfeder ausgelegt. Sie spannt einen Raststift 62 vor. Der Raststift 62 weist einen zylinderförmigen Schaft 62.1 auf. An den Schaft 62.1 ist endseitig ein Stiftkopf 62.2 angeformt. Der Stiftkopf 62.2 ist zur Nut 42.1 hin ausgerichtet, während der Schaft 62.1 zur Feder 63 und zur Stiftführung 61 weist. Der Stiftkopf 62.2 ist zur Nut 42.1 hin weisend entsprechend der Kontur der in Figur 3 gezeigten Rastaufnahmen 42.4 ausgebildet. Der Schaft 62.1 des Raststiftes 62 ist in seinem Querschnitt an die Stiftführung 61 des Nutensteins 60 angepasst. Der Schaft 62.1 kann so in die Stiftführung 61 eingesteckt und darin geführt werden.

Der Nutenstein 60 ist weiterhin von einer Schraubaufnahme 64 durchbrochen. Die Schraubaufnahme 64 ist entsprechend der Stiftführung 61 ausgerichtet. Sie weist somit in Richtung zur Nut 42.1. Der Nut 42.1 abgewandt ist die Schraubaufnahme 64 zu einer Schraubenkopfaufnahme 64.1 aufgeweitet. Die Stiftführung 61 und die Schraubaufnahme 64 sind entsprechend dem Rastabstand 42.5 (siehe Figur 3) zwischen den Rastaufnahmen 42.4 zueinander beabstandet.

Der Arretierbohrung 41.1 ist die Feststellschraube 65 zugeordnet. Die Feststellschraube 65 weist einen Gewindeabschnitt 65.1 auf, an den der Schraubenkopf 65.2 mit der Werkzeugaufnahme 65.3 angeformt ist. Der Gewindeabschnitt 65.1 ist an die Schraubaufnahme 64 des Nutensteins 60 angepasst. Die Feststellschraube 65 kann so durch die Arretierbohrung 41.1 hindurch in die Schraubaufnahme 64 des Nutensteins 60 eingeschraubt werden, wenn dieser derart in der Nut zur Arretierbohrung 41.1 geführt ist, dass die Arretierbohrung 41.1 zu der Schraubaufnahme 64 fluchtet.

Figur 5 zeigt den Steuerarm 60 in einer teilweise geschnittenen Seitendarstellung. Die Schnittdarstellung betrifft dabei den Übergangsbereich von dem ersten zu dem zweiten Teleskoparm 41, 42. Der zweite Teleskoparm 42 ist in der gezeigten Darstellung so weit wie möglich in den ersten Teleskoparm 41 eingesteckt. Der Steuerarm 40 weist so seine geringstmögliche Länge auf. Der Nutenstein 60 ist in der Nut 42.1 des zweiten Teleskoparms 42 angeordnet. Der Nutenstein 60 ist dabei so gegenüber dem ersten Teleskoparm 41 ausgerichtet, dass die Schraubaufnahme 64 zu der Arretierbohrung 41.1 fluchtet. Die Feststellschraube 65 ist in die Schraubaufnahme 64 eingeschraubt Dabei ist der Schraubenkopf 65.2 der Feststellschraube 65 zum Teil in der Schraubenkopfaufnahme 64.1 des Nutensteins 60 aufgenommen. Der äußere Bereich des Schraubenkopfes 65.2 ragt in die Arretierbohrung 41.1 des äußeren Teleskoparms 41. Dadurch ist der Nutenstein 60 an dem ersten Teleskoparm 41 gehalten. Die Feder 63 ist in die Federaufnahme 61.1 eingesteckt. Der Raststift 62 ist mit seinem Schaft 62.1 durch die Feder 63 zu der Stiftführung 61 geführt und darin radial gehalten. Die Feder 63 ist zwischen dem Stiftkopf 62.2 und dem Übergangsabschnitt zwischen der Federaufnahme 61.1 und der dazu verjüngt ausgeführten Stiftführung 61 eingespannt. Sie drückt den Stiftkopf 62.2 des Raststiftes 62 in Richtung zum Nutboden 42.2 der Nut 42.1. Gegenüberliegend zum Nutboden 42.2 ist die Nut 62.1 im Bereich des Nutensteins 60 durch den ersten Teleskoparm 41 verschlossen. Die auf den Nutenstein 60 übertragene Federkraft der Feder 63 wird somit von dem ersten Teleskoparm 41 aufgenommen.

In der gezeigten Position der beiden Teleskoparm 41, 42 zueinander ist der Raststift 62 gegenüber einer Rastaufnahme 42.4 im Nutboden 42.2 der Nut 42.1 angeordnet. Dadurch wird der Stiftkopf 42.2 durch die einwirkende Federkraft in die Rastaufnahme 42.4 gedrückt. Der Stiftkopf 42.2 und die Rastaufnahme 42.4 bilden so durch die einwirkende Federkraft eine Rastverbindung aus. Durch diese Rastverbindung ist der Nutenstein 60 gegenüber dem zweiten Teleskoparm 42 festgelegt. Gleichzeitig ist der Nutenstein 60 durch die Feststellschraube 65 mit dem ersten Teleskoparm 41 verbunden. Es ist so eine zwischen den beiden Teleskoparmen 41, 42 wirkende Rastverbindung hergestellt. Durch eine ausreichend große, entlang der Längserstreckung des Steuerarms 40 wirkende Kraft zwischen den beiden Teleskoparm 41, 42 wird die auf den Raststift 62 einwirkende Federkraft überwunden. Die Teleskoparm 41, 42 können so linear zueinander verschoben und dadurch die Länge des Steuerarms 40 eingestellt werden. Bei Erreichen der nächsten Rastaufnahme 42.4 wird der Stiftkopf 62.2 des Raststiftes 62 durch die Federkraft wieder in diese hineingedrückt. Die Längenänderung des Steuerarms 40 kann so in einer durch den Rastabstand 42.5 zwischen den Rastaufnahmen 42.4 fest vorgegebenen Rasterung durchgeführt werden. Weist der Steuerarm 40 die gewünschte Länge auf, so kann der Nutenstein 60 durch die Feststellschraube 65 gegenüber dem zweiten Steuerarm 42 blockiert werden. Da zwischen der Stiftführung 61 und der Schraubaufnahme 64 der gleiche Abstand wie der Rastabstand 42.5 zwischen den Rastaufnahmen 42.4 gewählt ist, ist bei in einer Rastaufnahme 42.4 eingerastetem Raststift 62 die Feststellschraube 65 exakt gegenüber einer weiteren Rastaufnahme 42.4 angeordnet. Die Feststellschraube 65 kann dann so weit in die Schraubaufnahme 64 des Nutensteins 60 eingeschraubt werden, dass das Ende ihres Schaftes 62.1 aus der Schraubaufnahme 64 heraus-und in die Rastaufnahme 42.4 hineinragt. In dieser Stellung der Feststellschraube 65 ist der Nutenstein 60 ist so gegenüber dem zweiten Teleskoparm 42 festgelegt. Der Schraubenkopf 65.2 der Feststellschraube 65 ist derart ausgelegt, dass er auch in der eingeschraubten Position der Feststellschraube 65 zumindest teilweise in die Arretierbohrung 41.1 des ersten Teleskoparms 41 ragt. Dadurch bleibt der Nutenstein 60 auch gegenüber dem ersten Teleskoparm 41 festgelegt. Durch die eingeschraubt Feststellschraube 65 ist somit eine lineare Verstellung der beiden Teleskoparme 41, 42 zueinander blockiert.

Figur 6 zeigt einen Ausschnitt des Steuerarms 40 in einer seitlichen Schnittdarstellung. Die Ausbildung der Teleskoparme 41, 42 sowie der Feststellschraube 65 und deren Funktion entspricht der Beschreibung zu den Figuren 1 bis 5, auf die hiermit verwiesen wird. Der Nutenstein 60 weist weiterhin eine Schraubaufnahme 64 auf, in der die Feststellschraube 65 eingeschraubt ist.

Die Funktion des Raststiftes 62 ist von einem Rastansatz 66 mit einem Rastkopf 66.1 übernommen. Der Rastansatz 66 ist als eine an das Basisteil 60.1 des Nutensteins 60 angeformte Lasche ausgebildet. Er ist in Richtung der Längserstreckung des Stellarms 40 ausgerichtet. Damit verläuft der Rastansatz 66 beabstandet zu dem Nutboden 42.2. Der Rastkopf 66.1 ist an dem freien Ende des Rastansatzes 66 angeformt. Er ist in Richtung zum Nutboden 42.2 hin weisend ausgerichtet. Der Rastkopf 66.1 ist in seiner Form an die Kontur der Rastaufnahmen 42.4 angepasst. Der Rastansatz 66 ist federelastisch ausgebildet. Der Rastkopf 66.1 wird so durch den Rastansatz 66 an den Nutboden 42.2 angedrückt. Ist der Rastkopf 66.1 gegenüberliegend zu einer Rastaufnahme 42.4 angeordnet, so wird er durch die federnde Wirkung des Rastansatzes 66 in die Rastaufnahme 42.4 gedrückt. Dadurch wird eine Rastverbindung zwischen dem Nutenstein 60 und der Rastaufnahme 42.4 und damit dem zweiten Teleskoparm 42 hergestellt. Durch die teileingeschraubte, nicht in eine der Rastaufnahmen 42.4 eingreifende Feststellschraube 65 ist der Nutenstein 60, wie zu Figur 5 beschrieben, mit dem ersten Teleskoparm 41 verbunden. Es ist so eine zwischen den beiden Teleskoparmen 41, 42 wirkende Rastverbindung ausgebildet. Der Rastkopf 66.1 ist entsprechend des Rastabstandes 42.5 zwischen den Rastaufnahmen 42.4 zu der Feststellschraube 65 beabstandet angeordnet. Bei in einer Rastaufnahme 42.4 eingerastetem Rastkopf 66.1 ist somit die Feststellschraube 65 gegenüberliegend zu einer Rastaufnahme 42.4 angeordnet. Durch Einschrauben der Feststellschraube 65 kann diese in Eingriff zu der Rastaufnahmen 42.4 gebracht werden. Damit ist der Nutenstein 60, wie bereits zu Figur 5 beschrieben, fest mit dem zweiten Teleskoparm 42 verbunden. Eine lineare Verschiebung der beiden Teleskoparme 41, 42 zueinander ist so nicht mehr möglich. Die Länge des Steuerarms 40 ist damit fixiert. Es ist auch denkbar, die Feststellschraube 65 auf den Rastkopf 66.1 hin ausgerichtet durch den Nutenstein 60 zu führen. Eine so angeordnete Feststellschraube 65 kann dann eingeschraubt an der der Rastaufnahme 42.4 abgewandten Seite an dem Rastansatz anlegen und diesen blockieren. Dadurch wird ein Lösen der Rastverbindung unterbunden und die Teleskoparme 41, 42 sind gegenseitig fixiert. Durch Herausdrehen einer so angeordneten Feststellschraube 65 wird der Rastansatz 66 wieder freigegeben und der Rastkopf 66.1 kann bei entsprechender Krafteinwirkung aus der Rastaufnahme 42.4 herausgleiten.

Vorzugsweise ist bei der Ausbildung der Rastverbindung über einen Rastansatz 66 der Nutenstein 60 und der daran angeformten Rastansatz 66 aus einem federelastischen Material, insbesondere aus einem Metall oder einem Kunststoff, hergestellt.

Figur 7 zeigt in einer seitlichen Schnittdarstellung das in Figur 1 gezeigte Möbelstück 10 mit der angelenkten Faltklappe, der Hebevorrichtung und dem Steuerarm 40. Der Schnittverlauf ist dabei durch den Steuerarm 40 gelegt.

Der Steuerarm 40 ist gemäß der Beschreibung zu den Figuren 1 bis 6 ausgebildet, wobei ein Nutenstein 60 mit einem Raststift 62, wie er in den Figuren 4 und 5 gezeigt ist, verwendet ist.

An seinem dem Möbelstück 10 zugewandten Ende weist der erste Teleskoparm 41 einen Befestigungsbereich 41.3 auf, mit dem er auf den Halteansatz 33.1 des Hebels 33 des Klappenhalters 30 aufgesteckt ist. Vorzugsweise weist der Halteansatz 33.1 einen nicht dargestellten Anschlag auf, an dem der vollständig aufgeschobene erste Teleskoparm 41 anliegt. Durch einen solchen Anschlag ist die korrekte Positionierung des Steuerarms 40 gegenüber dem Halteansatz 33.1 sichergestellt. In dieser Positionierung ist eine in den Halteansatz 33.1 eingebrachte Gewindebohrung fluchtend zu einer Fixierbohrung 41.4 am ersten Teleskoparm 41 angeordnet. Zur Fixierbohrung 41.4 hin weisend ist die Gewindebohrung 33.2 zu einer Kopfaufnahme 33.3 aufgeweitet. Eine Fixierschraube 35 ist mit einem Gewindeabschnitt 35.1 derart in die Gewindebohrung 33.2 eingeschraubt, dass ihr Schraubenkopf zumindest teilweise in der Kopfaufnahme 33.3 angeordnet ist Der Schraubenkopf der Fixierschraube 35 weist einen Anschlagring 35.2 auf, der gegenüberliegend zu dem Gewindeabschnitt 35.1 in einen Fixierabschnitt 35.3 übergeleitet ist. Der Fixierabschnitt 35.3 weist einen in Vergleich zu dem Anschlagring 35.2 verringerten Durchmesser auf. Ein Werkzeugeingriff 35.4 ist in den Fixierabschnitt 35.3 und den Bereich des Anschlagrings 35.2 eingeformt. Der Durchmesser des Fixierabschnitts 35.3 ist geringfügig kleiner als der Durchmesser der Fixierbohrung 41.4 am Teleskoparm 41 ausgebildet, während der Durchmesser des Anschlagrings 35.2 größer als der Durchmesser der Fixierbohrung 41.4 ist. Zur Befestigung des Steuerarms an dem Halteansatz 33.1 wird zunächst die Fixierschraube 35 so weit in die Gewindebohrung 33.2 eingeschraubt, bis der Kopf der Fixierschraube 35 vollständig von der in den Halteansatz 33.1 eingeformten Kopfaufnahme 33.3 aufgenommen ist. Der Kopf der Fixierschraube steht so nicht mehr über den Halteansatz 33.1 über und der erste Teleskoparm 41 kann, vorzugsweise bis zu einem Anschlag, auf den Halteansatz 33.1 aufgeschoben werden. In dieser Montageposition fluchtet die Fixierbohrung 41.4 zu dem Fixierabschnitt 35.3 der Fixierschraube 35. Wie näher zu Figur 8 gezeigt, kann jetzt ein Werkzeug 70 durch die Fixierbohrung 41.4 zu dem Werkzeugeingriff 35.4 der Fixierschraube 35 geführt und diese teilweise aus der Gewindebohrung 33.2 herausgeschraubt werden, bis der Anschlagring 35.2 umlaufend zu der Fixierbohrung 41.4 an dem ersten Teleskoparm 41 anliegt und der Fixierabschnitt 35.3 der Fixierschraube 35 in Eingriff mit der Arretierbohrung 41.1 steht. Der Steuerarm 40 ist so an dem Halteansatz 33.1 des Hebels 33 festgelegt und kann nicht mehr von diesem abgezogen werden.

Zwischen dem Halteansatz 33.1 und dem Ende des zweiten Steuerarms 42 ist in dem ersten Steuerarm 41 ein Stellraum 41.2 ausgebildet, der sich durch Verschieben der Teleskoparme 41, 42 zueinander vergrößert oder verkleinert. Der Stellraum 41.2 ist derart ausgelegt, dass bei vollständig eingeschobenem zweitem Teleskoparm 42 dieser nicht an den Halteansatz 33.1 anstößt.

Der Hebel 33 ist über einen Befestigungsabschnitt 33.5 schwenkbar an der Schwenkachse 33.4 des Klappenhalters 30 gelagert. An den Hebel 33 ist ein Koppelstück 34 angelenkt, über welches die Kraft einer oder mehrerer in dem Klappenhalter 30 vorgesehener, nicht gezeigte Federn auf den Hebel 33 und damit den Steuerarm 40 übertragen wird. Diese Federkraft unterstützt, wie bereits beschrieben, die Öffnung- und Schließbewegung der Faltklappe und hält diese in teilgeöffneten Positionen.

Gegenüberliegend zu dem Klappenhalter 30 ist der Steuerarm 40 mit dem an der Faltklappe angeordneten Klappenlager 50 verbunden. Das Klappenlager 50 weist einen Montageträger 53 auf, der mittels Montageschrauben 54 an die Innenseite der zweiten Teilklappe 19 angeschraubt ist. Ein Lagerteil 52 ist linear verstellbar mit dem Montageträger 53 verbunden. Dabei verläuft die Stellrichtung entlang der Ebene der zweiten Teilklappe 19 und der Projektion des Steuerarms 40 auf die zweite Teilklappe 19. mit Hilfe eine Einstellschraube kann die korrekte Position des Lagerteils 52 und des damit verbundenen Schwenklagers 51 eingestellt und blockiert werden.

Bei der Montage der Hebevorrichtung wird zunächst die Länge des Steuerarms 40 angepasst an die Größe des vorliegenden Möbelstücks 10 und der angelenkten Faltklappe eingestellt. Dabei kann die Länge an der in Figur 3 gezeigten Skalierung 42.6 abgelesen werden. Die Längeneinstellung erfolgt entsprechend der Rastvorgaben durch die Rastverbindung zwischen den beiden Teleskoparm 41, 42. Der Rastabstand 42.5 zwischen den Rastaufnahmen 42.4 steht in einem ganzzahligen Verhältnis zu dem Bohrungsabstand 17 zwischen den vorderen Wandbohrungen 16.1. Dabei ist der Bohrungsabstand 17 der Wandbohrungen 16.1, 16.2 weitestgehend standardisiert und beträgt üblicherweise 32 mm. Der Rastabstand 42.5 der Rastverbindung des Steuerarms 40 ist vorliegend auf 8 mm festgelegt Bei geschlossenem Möbelstück 10 sind die Teleskoparme 41, 42 entsprechend der Reihe der vorderen Wandbohrungen 16.1 ausgerichtet. Durch das ganzzahligen Verhältnis, in dem der Rastabstand 42.5 zwischen den Rastaufnahmen 42.4 zu dem Bohrungsabstand 17 der Wandbohrungen 16.1 steht, kann die Länge des Steuerarms 40 trotz der gerasterten, nicht kontinuierlichen Längeneinstellung auf die erforderliche Länge eingestellt werden. Dabei ist die erforderliche Länge, wie zuvor beschrieben, bei geschlossenem Möbelstück 10 durch die Montageposition des Klappenhalters 30 und des Klappenlager 50 gegeben. Bei korrekt eingestellter Länge des Steuerarms 40 werden die beiden Teleskoparme 41, 42 durch die Feststellschraube 65 zueinander festgelegt. Kleine Abweichungen der Länge des Steuerarms 40 von der exakt erforderlichen Länge können durch entsprechende lineare Verschiebung der Lage des Schwenklagers 51 ausgeglichen werden. Dies erfolgt durch eine entsprechende Verschiebung des Lagerteils 52 gegenüber dem Montageträger 53. Die korrekte Länge des Steuerarms 40 sowie der Lage des Schwenklagers 51 ist dann erreicht, wenn bei geschlossenem Möbelstück 10 die Faltklappe vollständig am Möbelkorpus anliegt und die beiden Teilklappen 18, 19 in einer Ebene zueinander ausgerichtet sind. Vorteilhaft entspricht der Stellbereich des Klappenlagers 50 zumindest der Länge eines Rastabstandes 42.5. Dadurch kann durch entsprechende Positionierung des Schwenklagers 51 jede Abweichung der Länge des Steuerarms 40 von der erforderlichen Länge, die kleiner als ein Rastabstand 42.5 ist, ausgeglichen werden. Größere Abweichungen können durch Anpassung der Länge des Steuerarms ausgeglichen werden.

Eine einfache Einstellung der Länge des Steuerarms 40 kann derart erfolgen, dass zunächst die Hebevorrichtung an das Möbelstück 10, an dem zuvor die Faltklappe angebracht und ausgerichtet wurde, montiert wird. Anschließend wird bei blockierter Linearverstellung des Klappenlagers 50 und gelöster Feststellschraube 65 des Steuerarms 40 die Faltklappe geschlossen. Der geschlossene Zustand des Möbelstücks 10 definiert die exakt erforderliche Länge des Steuerarms 40. Beim Schließen der Faltklappe verstellen sich somit die Teleskoparme 41, 42 derart, dass der Steuerarm 40 im Rahmen des Rastabstands 42.5 die richtige Länge einnimmt Die Haltekraft der Rastverbindung zwischen den beiden Teleskoparm 41, 42 ist derart gewählt, dass sich beim anschließenden Öffnen der Faltklappe die Länge des Steuerarms 40 nicht verstellt. Die Länge des Steuerarms 40 kann jetzt bei geöffneter Faltklappe und damit zugängiger Feststellschraube 65 einfach fixiert werden. Die Feineinstellung der Schließposition der Faltklappe erfolgt anschließend durch entsprechende Einstellung des Klappenlagers 50.

Figur 8 zeigt einen Ausschnitt des Steuerarms 40 in einer seitlichen Schnittdarstellung. Wie bereits beschrieben, kann durch Eingriff eines geeigneten Werkzeugs die Fixierschraube 35 so weit herausgedreht werden, dass ihr Fixierabschnitt 35.3 in die Fixierbohrung 41.4 geführt ist, wodurch der erste Teleskoparm 41 gegenüber dem Halteansatz 33.1 festgelegt ist.

## Patentansprüche

1. Steuerarm (40) zur gelenkigen Verbindung eines Klappenhalters (30) mit einer Klappe, Faltklappe, Tür oder dergleichen, wobei der Steuerarm (40) zur Einstellung seiner Länge zumindest einen ersten und einen daran verstellbar geführten zweiten Teleskoparm (41, 42) aufweist, und wobei der Steuerarm (40) zumindest eine Feststelleinrichtung zur Fixierung der Position der beiden Teleskoparme zueinander aufweist,
wobei dem Steuerarm (40) eine in Richtung seiner Längenänderung zwischen den Teleskoparmen (41, 42) wirkende Rastverbindung zugeordnet ist, welche zumindest zwei oder mehrere entlang der Längenänderung des Steuerarms (40) angeordnete und um einen Rastabstand (42.5) beabstandete Raststellungen aufweist, wobei
an zumindest einem der Teleskoparme (41, 42) Rastaufnahmen (42.4) der Rastverbindung angeordnet sind, in die ein federnd gelagertes Rastelement der Rastverbindung eingreift, wobei
die Feststelleinrichtung in einer ersten Betriebsstellung dazu ausgelegt ist, das Rastelement in einer ersten der Rastaufnahmen (42.4) zu blockieren,
**dadurch gekennzeichnet, dass**
die Feststelleinrichtung ein Blockierelement aufweist, welches in der ersten Betriebsstellung in Eingriff mit einer weiteren der Rastaufnahmen (42.4) und in einer zweiten Betriebsstellung, in der das Rastelement nicht durch die Feststelleinrichtung in der ersten Rastaufnahme blockiert ist, außer Eingriff mit der weiteren Rastaufnahme (42.4) steht.

2. Steuerarm (40) nach Anspruch 1,
**dadurch gekennzeichnet,**
**dass** aufeinanderfolgende Raststellungen in jeweils dem gleichen Rastabstand (42.5) zueinander angeordnet sind.

3. Steuerarm (40) nach Anspruch 2,
**dadurch gekennzeichnet,**
**dass** der Rastabstand (42.5) in einem ganzzahligen Verhältnis zum Abstand möglicher Montagepositionen des Klappenhalters (30) an einem Möbelstück steht, bevorzugt dass der Rastabstand (42.5) in einem ganzzahligen Verhältnis zu 32mm steht, besonders bevorzugt dass der Rastabstand (42.5) 8mm beträgt.

4. Steuerarm (40) nach Anspruch 1,
**dadurch gekennzeichnet,**
**dass** das Blockierelement um den Rastabstand (42.5) oder um ein ganzzahliges Vielfaches des Rastabstandes (42.5) beabstandet zu dem Rastelement angeordnet ist.

5. Steuerarm (40) nach Anspruch 1 bis 4,
**dadurch gekennzeichnet,**
**dass** die Rastaufnahmen (42.4) an einem der Teleskoparme (41, 42) angeordnet sind und dass das Blockierelement in beiden Betriebsstellungen eine arretierende Verbindung zu dem anderen Teleskoparm (41, 42) herstellt.

6. Steuerarm (40) nach einem der Ansprüche 1 oder 5,
**dadurch gekennzeichnet,**
**dass** der zweite Teleskoparm (42) als innerer Teleskoparm in dem ersten Teleskoparm (41) als äußerem Teleskoparm geführt ist und dass die Rastaufnahmen (42.4) an dem zweiten Teleskoparm (42) angeordnet sind.

7. Steuerarm (40) nach einem der Ansprüche 1 bis 6,
**dadurch gekennzeichnet,**
**dass** in den zweiten Teleskoparm (42) eine in Richtung seiner Längserstreckung verlaufende Nut (42.1) eingeformt ist und dass die Rastverbindung und/oder die Feststelleinrichtung zumindest teilweise in der Nut angeordnet ist.

8. Steuerarm (40) nach Anspruch 7,
**dadurch gekennzeichnet,**
**dass** in der Nut (42.1) ein Nutenstein (60) geführt ist, an dem das Rastelement und/oder das Blockierelement angeordnet ist.

9. Steuerarm (40) nach Anspruch 7 oder 8,
**dadurch gekennzeichnet,**
**dass** die Rastaufnahmen (42.4) innerhalb der Nut (42.1), vorzugsweise an einem Nutboden (42.2), angeordnet sind.

10. Steuerarm (40) nach Anspruch 8 oder Anspruch 9, wenn abhängig von Anspruch 8,
**dadurch gekennzeichnet,**
**dass** das Rastelement als ein federvorgespannter Raststift (62) ausgebildet ist, welcher in einer Stiftführung (61) linear beweglich an dem Nutenstein (60) geführt ist.

11. Steuerarm (40) nach Anspruch 8 oder Anspruch 9, wenn abhängig von Anspruch 8,
**dadurch gekennzeichnet,**
**dass** das Rastelement als federelastischer Rastansatz (66) mit einem Rastkopf (66.1) ausgebildet ist, welcher mit dem Nutenstein (60) verbunden, vorzugsweise einstückig verbunden, ist.

12. Steuerarm (40) nach einem der Ansprüche 8 oder 10 bis 11, oder nach Anspruch 9, wenn abhängig von Anspruch 8,
**dadurch gekennzeichnet,**
**dass** das Blockierelement der Feststelleinrichtung als Feststellschraube (65) ausgebildet ist, welche in den Nutenstein (60) eingeschraubt ist und endseitig in einer ersten Betriebs-Einschraubtiefe in Eingriff mit einer der Rastaufnahmen (42.4) an dem zweiten Teleskoparm (42.4) und in einer zweiten Betriebs-Einschraubtiefe außer Eingriff mit der Rastaufnahme (42.4) steht und/oder dass die Feststellschraube (65) in beiden Betriebs-Einschraubtiefen an dem erste Teleskoparm (42) festgelegt ist.

13. Steuerarm (40) nach Anspruch 12,
**dadurch gekennzeichnet,**
**dass** die Feststellschraube (65), vorzugsweise ein Schraubenkopf (65.2) der Feststellschraube (65), bei beiden Betriebs-Einschraubtiefen in einer Arretierbohrung (41.1) am ersten Teleskoparm (41) und von außen zugängig angeordnet ist.

14. Steuerarm (40) nach Anspruch 12 oder 13,
**dadurch gekennzeichnet,**
**dass** der Nutenstein (60) eine als Durchgangsbohrung ausgeführte Schraubaufnahme (64) aufweist, in welche die Feststellschraube (65) eingeschraubt ist und dass die Schraubaufnahme (64) auf Seiten des Schraubenkopfes (65.2) der Feststellschraube (65) zu einer Schraubenkopfaufnahme (64.1) aufgeweitet ist.

15. Steuerarm (40) nach einem der Ansprüche 8 oder 10-14, oder Anspruch 9 wenn abhängig von Anspruch 8,
**dadurch gekennzeichnet,**
**dass** die Feststelleinrichtung eine zu öffnende und zu schließende Blockieranordnung aufweist, welche in ihrer geschlossenen Stellung den Nutenstein (60) gegenüber einem oder beiden Teleskoparmen (41, 42) verspannt.

16. Steuerarm (40) nach einem der Ansprüche 1 bis 15,
**dadurch gekennzeichnet,**
**dass** der erste Teleskoparm (41) an seinem dem zweiten Teleskoparm (42) abgewandten Ende einen Befestigungsbereich (41.3) aufweist, mit dem er auf einen Halteansatz (33.1) eines schwenkbar gelagerten Hebels (33) des Klappenhalters (30) aufsteckbar ist.

17. Hebevorrichtung für eine Klappe, Faltklappe, Tür oder dergleichen mit einem Klappenhalter (30), einem an der Klappe, Faltklappe, Tür oder dergleichen befestigbaren Klappenlager (50) und einem den Klappenhalter (30) und das Klappenlager (50) verbindenden, in seiner Länge einstellbaren Steuerarm (40), wobei der Steuerarm (40) zumindest eine Feststelleinrichtung zur Fixierung seiner eingestellten Länge aufweist,
**gekennzeichnet durch** einen Steuerarm (40) nach einem der Ansprüche 1 bis 16.

18. Hebevorrichtung nach Anspruch 17,
**dadurch gekennzeichnet,**
**dass** der Klappenhalter (30) einen schwenkbar gelagerten Hebel (33) mit einem Halteansatz (33.1) aufweist, auf den ein erster Teleskoparm (41) des Steuerarms (40) aufgesteckt ist, dass in den Halteansatz (33.1) eine Fixierschraube (35) eingeschraubt ist, und dass die vollständig eingeschraubte Fixierschraube (35) außer Eingriff und die teilweise eingeschraubte Fixierschraube (35) in Eingriff mit einer Fixierbohrung (41.4) an dem ersten Teleskoparm (41) steht.

19. Hebevorrichtung nach Anspruch 18,
**dadurch gekennzeichnet,**
**dass** der Kopf der Fixierschraube (35) einen Anschlag (35.2) und daran anschließend einen Fixierabschnitt (35.3) aufweist und dass die teilweise in den Halteansatz (33.1) eingeschraubte Fixierschraube (35) mit ihrem Anschlag (35.2) an dem Teleskoparm (41) anliegt und mit dem Fixierabschnitt (35.3) in Eingriff mit der Fixierbohrung (41.4) steht.

20. Hebevorrichtung nach einem der Ansprüche 17 bis 19,
**dadurch gekennzeichnet,**
**dass** der Steuerarm (40) über ein Schwenklager (51) mit dem Klappenlager (50) verbunden ist und dass das Klappenlager (50) eine stufenlose lineare Verstellung des Schwenklagers (51) gegenüber einer daran befestigten Klappe, Faltklappe, Tür oder dergleichen ermöglicht.

21. Verfahren zur Einstellung der Länge eines Steuerarms (40) einer Hebevorrichtung für eine Klappe, Faltklappe, Tür oder dergleichen eines Möbelstücks (10) nach Anspruch 1, wobei der Steuerarm (40) eine schwenkbare Verbindung zwischen einem an einem Möbelkorpus befestigten Klappenhalter (30) und einem an der Klappe, Faltklappe, Tür oder dergleichen befestigten Klappenlager (50) herstellt, wobei der Steuerarm (40) zwischen den Teleskoparmen (41, 42) die Rastverbindung zur gerasterten Einstellung der Länge des Steuerarms (40) entsprechend der vorgegebenen, aufeinanderfolgenden Raststellungen wirksam ist, dass die Klappe, Faltklappe, Tür oder dergleichen bei geöffneter Feststelleinrichtung geschlossen wird, wobei sich die Länge des Steuerarms (40) auf die erforderliche Länge einstellt und die Rastverbindung in einer der möglichen Raststellungen einrastet, dass die Klappe, Faltklappe, Tür oder dergleichen geöffnet wird, wobei die Länge des Steuerarms (40) durch die wirkende Rastverbindung erhalten bleibt, und dass die Position der Teleskoparme (41, 42) zueinander bei geöffneter Klappe, Faltklappe, Tür oder dergleichen durch die Feststelleinrichtung fixiert wird.

22. Verfahren nach Anspruch 21,
**dadurch gekennzeichnet,**
**dass** zur Feinabstimmung der Schließposition der Klappe, Faltklappe, Tür oder dergleichen eine Ankoppelstelle des Steuerarms (40) an dem Klappenlager (50) verstellt wird.

## Claims

1. Control arm (40) for the articulated connection of a flap holder (30) to a flap, folding flap, door or the like, the control arm (40) having at least a first telescopic arm (41) and a second telescopic arm (42) guided adjustably thereon for adjusting its length, and the control arm (40) having at least one fixing device for fixing the position of the two telescopic arms relative to one another
wherein the control arm (40) is associated with a detent connection acting in the direction of its length change between the telescopic arms (41, 42), which detent connection has at least two or more detent positions arranged along the length change of the control arm (40) and spaced apart by a detent distance (42.5), wherein on at least one of the telescopic arms (41, 42), latching receptacles (42.4) of the latching connection are arranged, in which a resiliently mounted latching element of the latching connection engages, wherein
in a first operating position, the locking device is designed to lock the latching element in a first of the latching receptacles (42.4),
**characterized in that**
the locking device has a blocking element which, in the first operating position, is in engagement with a further one of the latching receptacles (42.4) and, in a second operating position in which the latching element is not blocked by the locking device in the first latching receptacle, is out of engagement with the further latching receptacle (42.4).

2. Control arm (40) according to claim 1,
**characterized in**
**in that** successive latching positions are arranged at the same latching distance (42.5) from one another in each case.

3. Control arm (40) according to claim 2,
**characterized in**
**in that** the detent spacing (42.5) is in an integral ratio to the spacing of possible mounting positions of the flap holder (30) on a piece of furniture, preferably **in that** the detent spacing (42.5) is in an integral ratio to 32mm, particularly preferably **in that** the detent spacing (42.5) is 8mm.

4. Control arm (40) according to claim 1,
**characterized in**
**in that** the blocking element is arranged at a distance from the detent element by the detent distance (42.5) or by an integral multiple of the detent distance (42.5).

5. Control arm (40) according to claim 1 to 4,
**characterized in**
**in that** the latching receptacles (42.4) are arranged on one of the telescopic arms (41, 42), and **in that** the blocking element establishes a locking connection to the other telescopic arm (41, 42) in both operating positions.

6. Control arm (40) according to one of claims 1 or 5,
**characterized in**
**in that** the second telescopic arm (42) is guided as an inner telescopic arm in the first telescopic arm (41) as an outer telescopic arm, and **in that** the latching receptacles (42.4) are arranged on the second telescopic arm (42).

7. Control arm (40) according to one of the claims 1 to 6,
**characterized in**
**in that** a groove (42.1) running in the direction of its longitudinal extent is formed in the second telescopic arm (42), and **in that** the latching connection and/or the locking device is arranged at least partially in the groove.

8. Control arm (40) according to claim 7,
**characterized in**
**in that** a sliding block (60) is guided in the groove (42.1), on which the latching element and/or the blocking element is arranged.

9. Control arm (40) according to claim 7 or 8,
**characterized in**
**in that** the latching receptacles (42.4) are arranged within the groove (42.1), preferably on a groove bottom (42.2).

10. Control arm (40) according to claim 8 or claim 9, if dependent on claim 8, **characterized in**
**in that** the latching element is designed as a spring-biased latching pin (62), which is guided in a pin guide (61) in a linearly movable manner on the groove block (60).

11. Control arm (40) according to claim 8 or claim 9, if dependent on claim 8,
**characterized in**
**in that** the latching element is designed as a spring-elastic latching attachment (66) with a latching head (66.1) which is connected, preferably integrally connected, to the sliding block (60).

12. Control arm (40) according to one of claims 8 or 10 to 11, or according to claim 9, if dependent on claim 8,
**characterized in**
**in that** the blocking element of the locking device is designed as a locking screw (65) which is screwed into the sliding block (60) and is in engagement at the end with one of the latching receptacles (42.4) on the second telescopic arm (42.4) at a first operating screw-in depth and is out of engagement with the latching receptacle (42.4) at a second operating screw-in depth and/or **in that** the locking screw (65) is fixed to the first telescopic arm (42) at both operating screw-in depths.

13. control arm (40) according to claim 12,
**characterized in**
**that** the locking screw (65), preferably a screw head (65.2) of the locking screw (65), is arranged in a locking bore (41.1) on the first telescopic arm (41) and accessible from the outside at both operating screw-in depths.

14. Control arm (40) according to claim 12 or 13,
**characterized in**
**in that** the sliding block (60) has a screw receptacle (64) which is designed as a through-bore and into which the locking screw (65) is screwed, and **in that** the screw receptacle (64) is widened on the side of the screw head (65.2) of the locking screw (65) to form a screw head receptacle (64.1).

15. Control arm (40) according to any one of claims 8 or 10 - 14, or claim 9 if dependent on claim 8,
**characterized in**
**that** the locking device comprises a locking arrangement to be opened and closed, which in its closed position braces the sliding block (60) relative to one or both telescopic arms (41, 42).

16. Control arm (40) according to any one of claims 1 to 15,
**characterized in**
**in that** the first telescopic arm (41) has, at its end facing away from the second telescopic arm (42), a fastening region (41.3) with which it can be plugged onto a retaining lug (33.1) of a pivotably mounted lever (33) of the flap holder (30).

17. Lifting device for a flap, folding flap, door or the like, having a flap holder (30), a flap bearing (50) which can be fastened to the flap, folding flap, door or the like, and a control arm (40) which connects the flap holder (30) and the flap bearing (50) and can be adjusted in its length, the control arm (40) having at least one fixing device for fixing its set length
**characterized by** a control arm (40) according to any one of claims 1 to 16.

18. Lifting device according to claim 17,
**characterized in**
**in that** the flap holder (30) has a pivotably mounted lever (33) with a retaining lug (33.1) onto which a first telescopic arm (41) of the control arm (40) is fitted, **in that** a fixing screw (33.1) is inserted into the retaining lug (33. 1), and **in that** the fully screwed-in fixing screw (35) is disengaged and the partially screwed-in fixing screw (35) is engaged with a fixing bore (41.4) on the first telescopic arm (41).

19. Lifting device according to claim 18,
**characterized in**
**in that** the head of the fixing screw (35) has a stop (35.2) and, adjoining the latter, a fixing section (35.3), and **in that** the fixing screw (35), which is partially screwed into the retaining lug (33.1), bears with its stop (35.2) against the telescopic arm (41) and is in engagement with the fixing bore (41.4) by means of the fixing section (35.3).

20. Lifting device according to any one of claims 17 to 19,
**characterized in**
**that** the control arm (40) is connected to the flap bearing (50) via a pivot bearing (51), and that the flap bearing (50) enables a stepless linear adjustment of the pivot bearing (51) relative to a flap, folding flap, door or the like attached thereto.

21. method of adjusting the length of a control arm (40) of a lifting device for a flap, folding flap, door or the like of a piece of furniture (10) according to claim 1, wherein the control arm (40) provides a pivotable connection between a flap holder (30) attached to a furniture carcass and a flap bearing (50) attached to the flap, folding flap, door or the like, the control arm (40) 21. between the telescopic arms (41, 42) the latching connection is effective for the latched adjustment of the length of the control arm (40) in accordance with the predetermined, successive latching positions, that the flap, folding flap, door or the like is closed when the locking device is open, the length of the control arm (40) being adjusted to the required length and the latching connection latching in one of the possible latching positions in that the flap, folding flap, door or the like is opened, the length of the control arm (40) being maintained by the acting latching connection, and in that the position of the telescopic arms (41, 42) relative to one another is fixed by the fixing device when the flap, folding flap, door or the like is open.

22. Method according to claim 21,
**characterized in that**
that for fine tuning of the closed position of the flap, folding flap, door or the like, a coupling point of the control arm (40) to the flap bearing (50) is adjusted.

## Revendications

1. Bras de commande (40) pour la liaison articulée d'un support de volet (30) avec un volet, un volet pliant, une porte ou similaire, le bras de commande (40) présentant au moins un premier bras télescopique (41) et un deuxième bras télescopique (42) guidé de manière réglable sur celui-ci pour le réglage de sa longueur, et le bras de commande (40) présentant au moins un dispositif de fixation pour fixer la position des deux bras télescopiques l'un par rapport à l'autre le bras de commande (40) est associé à une liaison par encliquetage qui agit dans le sens de sa variation de longueur entre les bras télescopiques (41, 42) et présente au moins deux positions d'encliquetage ou plus disposées le long de la variation de longueur du bras de commande (40) et espacées d'une distance d'encliquetage (42,5), dans lequel
des réceptacles de verrouillage (42.4) de la connexion de verrouillage, dans lesquels s'engage un élément de verrouillage monté de manière élastique de la connexion de verrouillage, sont disposés sur au moins l'un des bras télescopiques (41, 42), dans lesquels
le dispositif de verrouillage est conçu, dans une première position de fonctionnement, pour verrouiller l'élément de verrouillage dans un premier des réceptacles de verrouillage (42.4)
**caractérisé en ce que**
le dispositif de verrouillage comporte un élément de blocage qui, dans la première position de fonctionnement, est en prise avec un autre des réceptacles de verrouillage (42.4) et, dans une deuxième position de fonctionnement dans laquelle l'élément de blocage n'est pas bloqué par le dispositif de verrouillage dans le premier réceptacle de verrouillage, est hors de prise avec l'autre réceptacle de verrouillage (42.4).

2. Bras de commande (40) selon la revendication 1,
**caractérisé par**
en ce que les positions d'encliquetage successives sont disposées à la même distance d'encliquetage (42,5) les unes des autres.

3. Bras de commande (40) selon la revendication 2,
**caractérisé par**
en ce que la distance d'encliquetage (42,5) est dans un rapport intégral avec la distance des positions de montage possibles du support de volet (30) sur un meuble, de préférence en ce que la distance d'encliquetage (42,5) est dans un rapport intégral à 32 mm, de manière particulièrement préférée en ce que la distance d'encliquetage (42,5) est de 8 mm.

4. Bras de commande (40) selon la revendication 1,
**caractérisé par**
en ce que l'élément de blocage est disposé à une distance de l'élément d'enclenchement égale à la distance d'enclenchement (42,5) ou à un multiple entier de la distance d'enclenchement (42,5).

5. Bras de commande (40) selon les revendications 1 à 4,
**caractérisé par**
en ce que les logements d'encliquetage (42.4) sont disposés sur l'un des bras télescopiques (41, 42), et en ce que l'élément de blocage établit une liaison de verrouillage avec l'autre bras télescopique (41, 42) dans les deux positions de fonctionnement.

6. Bras de commande (40) selon l'une des revendications 1 ou 5,
**caractérisé par**
en ce que le deuxième bras télescopique (42) est guidé en tant que bras télescopique intérieur dans le premier bras télescopique (41) en tant que bras télescopique extérieur, et en ce que les réceptacles de verrouillage (42.4) sont disposés sur le deuxième bras télescopique (42).

7. Bras de commande (40) selon l'une quelconque des revendications 1 à 6,
**caractérisé par**
en ce qu'une rainure (42.1) s'étendant dans la direction de l'extension longitudinale du deuxième bras télescopique (42) est formée dans le deuxième bras télescopique (42), et en ce que la connexion d'accrochage et/ou le dispositif de verrouillage est disposé au moins partiellement dans la rainure.

8. Bras de commande (40) selon la revendication 7,
**caractérisé par**
en ce qu'un bloc coulissant (60) est guidé dans la rainure (42.1), sur lequel est disposé l'élément d'encliquetage et/ou l'élément de verrouillage.

9. Bras de commande (40) selon la revendication 7 ou 8,
**caractérisé par**
en ce que les réceptacles de verrouillage (42.4) sont disposés à l'intérieur de la rainure (42.1), de préférence sur un fond de rainure (42.2).

10. Bras de commande (40) selon la revendication 8 ou la revendication 9, si elle dépend de la revendication 8,
**caractérisé par**
en ce que l'élément d'encliquetage est conçu comme une broche d'encliquetage (62) sollicitée par un ressort, qui est guidée dans un guide de broche (61) de manière à pouvoir se déplacer linéairement sur le bloc coulissant (60).

11. Bras de commande (40) selon la revendication 8 ou la revendication 9, si elle dépend de la revendication 8,
**caractérisé par**
en ce que l'élément de verrouillage est conçu comme une fixation de verrouillage élastique (66) avec une tête de verrouillage (66.1) qui est connectée, de préférence intégralement connectée, au bloc coulissant (60).

12. Bras de commande (40) selon l'une des revendications 8 ou 10 à 11, ou selon la revendication 9 si elle dépend de la revendication 8,
**caractérisé par**
en ce que l'élément de blocage du dispositif de verrouillage est réalisé sous la forme d'une vis de blocage (65) qui est vissée dans le coulisseau (60) et qui, à l'extrémité, est en prise avec l'un des logements d'encliquetage (42.4) du deuxième bras télescopique (42.4) à une première profondeur de vissage de fonctionnement et est hors de prise avec le logement d'encliquetage (42.4) à une deuxième profondeur de vissage de fonctionnement, et/ou en ce que la vis de blocage (65) est fixée au premier bras télescopique (42) aux deux profondeurs de vissage de fonctionnement.

13. Bras de commande (40) selon la revendication 12,
**caractérisé par**
que la vis de blocage (65), de préférence une tête de vis (65.2) de la vis de blocage (65), est disposée dans un alésage de blocage (41.1) sur le premier bras télescopique (41) et accessible de l'extérieur aux deux profondeurs de vissage de fonctionnement.

14. Bras de commande (40) selon la revendication 12 ou 13,
**caractérisé par**
en ce que le coulisseau (60) présente un logement de vis (64) réalisé sous forme d'alésage traversant, dans lequel la vis de blocage (65) est vissée, et en ce que le logement de vis (64) est élargi du côté de la tête de vis (65.2) de la vis de blocage (65) pour former un logement de tête de vis (64.1).

15. Bras de commande (40) selon l'une quelconque des revendications 8 ou 10 - 14, ou la revendication 9 si elle dépend de la revendication 8,
**caractérisé par**
que le dispositif de verrouillage comprend un dispositif de verrouillage pouvant être ouvert et fermé qui, dans sa position fermée, serre le bloc coulissant (60) par rapport à l'un ou aux deux bras télescopiques (41, 42).

16. Bras de commande (40) selon l'une quelconque des revendications 1 à 15,
caractérisé en,
en ce que le premier bras télescopique (41) présente, à son extrémité opposée au deuxième bras télescopique (42), une zone de fixation (41.3) avec laquelle il peut être enfiché sur un ergot de retenue (33.1) d'un levier (33) monté pivotant du porte-volet (30).

17. Dispositif de levage pour un volet, un volet pliant, une porte ou similaire avec un support de volet (30), un palier de volet (50) qui peut être fixé au volet, au volet pliant, à la porte ou similaire, et un bras de commande (40) qui relie le support de volet (30) et le palier de volet (50) et dont la longueur est réglable, le bras de commande (40) présentant au moins un dispositif de fixation pour fixer sa longueur réglée
**caractérisé par** un bras de commande (40) selon l'une quelconque des revendications 1 à 16.

18. Dispositif de levage selon la revendication 17,
**caractérisé par**
en ce que le porte-volet (30) présente un levier (33) monté pivotant avec une saillie de retenue (33.1) sur laquelle est monté un premier bras télescopique (41) du bras de commande (40), en ce qu'une vis de fixation est insérée dans la saillie de retenue (33. 1), et en ce que la vis de fixation entièrement vissée (35) est désengagée et la vis de fixation partiellement vissée (35) est engagée avec un alésage de fixation (41.4) sur le premier bras télescopique (41).

19. Dispositif de levage selon la revendication 18,
**caractérisé en ce que**
**en ce que** la tête de la vis de fixation (35) présente une butée (35.2) et, à la suite de celle-ci, une partie de fixation (35.3), et **en ce que** la vis de fixation (35), partiellement vissée dans la patte de retenue (33.1), s'appuie avec sa butée (35.2) sur le bras télescopique (41) et est en prise avec l'alésage de fixation (41.4) par l'intermédiaire de la partie de fixation (35.3).

20. Dispositif de levage selon l'une quelconque des revendications 17 à 19,
**caractérisé par**
que le bras de commande (40) est relié au palier de volet (50) par l'intermédiaire d'un palier de pivotement (51), et que le palier de volet (50) permet un réglage linéaire en continu du palier de pivotement (51) par rapport à un volet, un volet pliant, une porte ou analogue fixé à celui-ci.

21. Procédé de réglage de la longueur d'un bras de commande (40) d'un dispositif de levage pour un volet, un volet pliant, une porte ou similaire d'un meuble (10) selon la revendication 1, dans lequel le bras de commande (40) assure une liaison pivotante entre un support de volet (30) fixé à une carcasse de meuble et un palier de volet (50) fixé au volet, au volet pliant, à la porte ou similaire, le bras de commande (40) entre les bras télescopiques (41, 42), la liaison par encliquetage est efficace pour le réglage par encliquetage de la longueur du bras de commande (40) selon les positions d'encliquetage successives prédéterminées, en ce que le volet, le volet pliant, la porte ou analogue est fermé lorsque le dispositif de verrouillage est ouvert, la longueur du bras de commande (40) étant réglée à la longueur requise et la liaison par encliquetage s'engageant dans l'une des positions d'encliquetage possibles **caractérisé en ce que** le volet, le volet pliant, la porte ou analogue est ouvert, la longueur du bras de commande (40) étant maintenue par la liaison à encliquetage actif, et **en ce que** la position des bras télescopiques (41, 42) l'un par rapport à l'autre est fixée par le dispositif de fixation lorsque le volet, le volet pliant, la porte ou analogue est ouvert.

22. Méthode selon la revendication 21,
**caractérisé en ce que**
qu'un point d'accouplement du bras de commande (40) au palier de volet (50) est réglé pour affiner la position fermée du volet, du volet pliant, de la porte ou similaire.
